# EUROPÄISCHE PATENTSCHRIFT

(11) **EP 0 946 394 B1**
(45) Veröffentlichungstag und Bekanntmachung des Hinweises auf die Patenterteilung: **22.08.2001**
(21) Anmeldenummer: 97950020.4
(22) Anmeldetag: 23.10.1997
(51) Int. Cl.: B65D 71/00

(54) **TRANSPORTEINHEIT AUS EINER MEHRZAHL VON AUF AUFLAGEKÖRPER GESTAPELTEN DÄMMSTOFFPLATTEN**
TRANSPORT UNIT CONSISTING OF SEVERAL PANELS OF INSULATING MATERIAL STACKED ON SUPPORT ELEMENTS
UNITE DE TRANSPORT COMPRENANT UNE PLURALITE DE PANNEAUX DE MATERIAU ISOLANT EMPILES SUR DES ELEMENTS D'APPUI

(30) Priorität: 27.11.1996 DE 29620646 U
(43) Veröffentlichungstag der Anmeldung: 06.10.1999
(73) Patentinhaber: Deutsche Rockwool Mineralwoll-GmbH, 45966 Gladbeck (DE)
(72) Erfinder: KLOSE, Gerd-Rüdiger, D-46886 Dorsten (DE)
(74) Vertreter: Wanischeck-Bergmann, Axel, Dipl.-Ing.
(86) Internationale Anmeldenummer: EP9705851
(87) Internationale Veröffentlichungsnummer: WO9823497

(56) Entgegenhaltungen:
- DE-A- 2 303 128
- DE-A- 4 218 354
- DE-A- 4 342 221
- US-A- 3 326 368

## Beschreibung

Die Erfindung betrifft eine Transporteinheit aus einer Mehrzahl Dämmstoffplatten, die auf beabstandet zueinander angeordneten Auflagerkörpern gestapelt sind, wobei die Auflagerkörper aus einem zu Dämmzwekken verwendbaren Material bestehen und die Auflagerkörper und die Dämmstoffplatten mit einer diese umgebenden gemeinsamen Folie miteinander verbunden sind.

Eine derartige Transporteinheit ist beispielsweise aus der DE 42 18 354 A1 bekannt. Diese Transporteinheit hat sich für den Transport von Dämmstoffplatten bewährt, wobei eine Mehrzahl Dämmstoffplatten zu einem Stapel übereinander gelegt werden, die unterste Dämmstoffplatte auf zwei Auflagerkörpern angeordnet sind, welche Auflagerkörper aus einem zu Dämmzwecken verwendbaren Material bestehen. Der Stapel Dämmstoffplatten und die Auflagerkörper sind dann mit einer Folie umgeben, so dass der Stapel Dämmstoffplatten und die Auflagerkörper durch die Folie eine stabile Transporteinheit bilden.

Gemäß einem allgemeinen ökologischen Trend wird auch in der Dämmstoffindustrie eine Verringerung von Verpackungsmaterialien angestrebt, da diese Verpackungsmaterialien in der Regel an den Einsatzstellen der Dämmstoffplatten nicht verwendbar sind und somit als Abfall anfallen. Alternativ zeigt das voranstehend genannte Gebrauchsmuster bereits in eine Richtung, die die Verwendung von zu Dämmzwecken verwendbaren Materialien im Bereich der Verpackung ermöglicht.

Aus der DE-OS-2 303 128 ist eine Transporteinheit bekannt, die aus mehreren Schichten aufeinander gestapelter Verpackungsgegenstände besteht, welche Verpackungsgegenstände von einer Kunststofffolie umhüllt sind. Die unterste Schicht der Verpackungsgegenstände ist mit beträchtlichem Abstand zu den Seitenkanten der auf dieser gelegenen Schicht angeordnet, so dass dadurch zwei längliche Hohlräume zur Aufnahme von Gabelschenkeln eines Hubstaplers gebildet werden, in welche Zwischenräume sich die Kunststofffolie derart erstreckt, dass sie die nach außen und nach unten gewandten Flächen der Hohlräume völlig umgibt. Bei dieser Transporteinheit ist vorgesehen, dass die unterste Schicht der Verpackungsgegenstände separat in eine Kunststofffolie eingeschlagen ist und dass die Kunststofffolie zur Umhüllung der oberen Schichten mindestens an zwei gleichlaufenden Längsseiten entlang mit der die untere Schicht umhüllende Kunststofffolie miteinander verschweißt wird.

Bei diesem Stand der Technik werden nicht übereinander gestapelte, eine Transporteinheit bildende Dämmstoffplatten, sondern eine Vielzahl von zu verpackenden Gegenständen, nämlich insgesamt neun Gegenstände angeordnet. Dieser Druckschrift ist somit genau das Gegenteil zu entnehmen, was mit der vorliegenden Erfindung bezweckt wird. Nach den Ausführungen dieses Standes der Technik ist nämlich vorgesehen, dass neben den zu verpackenden Gegenständen auch die die Auflagerkörper bildenden Gegenstände in einer separaten Folie eingewickelt werden sollen. Hierdurch wird die Menge an Verpackungsmaterial wesentlich erhöht, darüber hinaus ist eine entsprechende Verpackung nur umständlich anzubringen.

Ausgehend von diesem Stand der Technik liegt der Erfindung die **Aufgabe** zugrunde, die Menge an Verpackungsmaterial für Transporteinheiten aus einer Mehrzahl Dämmstoffplatten weiter zu reduzieren, ohne dass die Stabilität derartiger Transporteinheiten wesentlich negativ beeinflußt wird.

Eine erste **Lösung** dieser Aufgabenstellung sieht vor, dass die Dämmstoffplatten in zumindest zwei nebeneinander geordneten Stapeln aufeinandergelegt sind, wobei jeder Stapel auf einem Auflagerkörper gelagert ist und dass jeweils ein weiterer Auflagerkörper unterhalb des Übergangs zweier benachbarter Stapel angeordnet ist, der vorzugsweise parallel zum Übergang verlaufend angeordnet ist. Eine zweite, alternative **Lösung** diese Aufgabenstellung sieht vor, dass die Dämmstoffplatten in zumindest zwei nebeneinander angeordneten Stapel aufeinandergelegt sind und dass nebeneinander angeordnete Stapel auf gemeinsamen Auflagerkörpern angeordnet sind, wobei jeder Auflagerkörper im wesentlichen rechtwinklig zur Längserstreckung der Dämmstoffplatten die benachbarten Stapel untergreifend angeordnet ist.

Die erfindungsgemäße Transporteinheit zeichnet sich somit dadurch aus, dass zumindest zwei Stapel Dämmstoffplatten mit einer gemeinsamen Folie umgeben und somit miteinander verbunden sind, so dass hier bereits eine Reduzierung des Verpackungsmaterials "Folie" bei gleichbleibendem Volumen der Dämmstoffplatten erzielt wird. Hierdurch sind insbesondere Kostenvorteile aber auch umweltpolitische Aspekte zu erzielen bzw. zu erfüllen. Durch die Verwendung zumindest teilweise gemeinsamer Auflagerkörper wird darüber hinaus der Bedarf derartiger Auflagerkörper reduziert, da letztendlich für zwei Stapel Dämmstoffplatten volumenmäßig eine geringere Menge an Auflagerkörpern benötigt wird, als dies beim Stand der Technik der Fall ist. Eine derartige Transporteinheit zeichnet sich somit insbesondere durch ihre wirtschaftliche Herstellbarkeit aus, wobei letztendlich auch Rohstoffressourcen für die Herstellung der Folie geschont werden. In gleicher Weise werden hierdurch auch Vorteile hin sichtlich der Reststoffanfalls und damit möglicher Deponierungs- bzw. Recyclingkosten erzielt.

Die Dämmstoffplatten benachbarter Stapel sind mit ihren Längsseiten aneinanderstoßend angeordnet sind. Es ergibt sich hierdurch eine Transporteinheit, die eine übliche Länge ihrer Längsseiten hat, so dass bestehende Vorrichtungen zur Umhüllung derartiger Stapel von Dämmstoffplatten mit einer Folie hinsichtlich ihrer Längenausgestaltung verwendbar bleiben, d.h. konstruktiv im wesentlichen nicht geändert werden müssen. Darüber hinaus hat dieses Merkmal den Vorteil, dass eine derartige Transporteinheit eine hohe Stabilität aufweist. Diese Stabilität wird nicht zuletzt dadurch erzielt, dass zwischen den mit ihren Längsseiten aneinanderliegenden Stapeln eine relativ große Reibung entsteht.

Die erfindungsgemäße Transporteinheit ist insbesondere für Dämmstoffplatten geeignet, die als Dachrandplatten ausgebildet sind, welche ein Gefälle aufweisen und paarig zusammengelegt werden, um einen Partial-Stapel zu ergeben. Demnach hat es sich als vorteilhaft erwiesen, dass die Dämmstoffplatten im Querschnitt als rechtwinkliges Dreieck ausgebildet sind, wobei jeweils zwei benachbarte Dämmstoffplatten mit den Hypotenusen aufeinander angeordnet sind. Es ergibt sich hierdurch wiederum ein quaderförmiger Stapel. Selbstverständlich ist es auch denkbar, einen Stapel aus derartigen Dämmstoffplatten mit im Querschnitt dreieckförmiger Ausbildung mit einem Stapel Dämmstoffplatten zu einer Transporteinheit zusammenzufassen, wobei die zuletzt genannten Dämmstoffplatten in üblicher Weise im Querschnitt rechtwinklig sind. Somit kann mit dieser Transporteinheit auch der Vorteil erzielt werden, dass verarbeitungsabhängige unterschiedlich ausgebildete Dämmstoffplatten zusammengefaßt und gemeinsam angeboten werden, ohne dass der Verbraucher die entsprechenden Waren selbst kombinieren muß. Dieser Vorteil wird insbesondere bei einem Vertrieb derartiger Dämmstoffplatten über Baumärkte erzielt, in denen insbesondere Verbraucher einkaufen, die nicht den Fachkreisen zuzurechnen sind und die gegebenenfalls nicht miteinander kombinierbare Dämmstoffplatten für einen gemeinsamen Zweck einkaufen.

Nach einem weiteren Merkmal der Erfindung ist vorgesehen, dass vier Stapel derart angeordnet sind, dass jeweils zwei Stapel nebeneinander und zwei Stapel in Längsrichtung hintereinander liegend angeordnet sind. Es ergibt sich somit eine Transporteinheit, die aus einem Plattenstapel gebildet ist, welcher sowohl in der Längs- als auch in der Querachse geteilt ist. Bei einem Plattenstapel von etwa 2 m Länge und in der Regel 1,20 m Breite ergibt sich somit bei nebeneinander stehend angeordneten Plattenstapel eine Gesamtbreite, die ungefähr mit der Innenbreite eines üblichen Kraftwagens (ca. 2,50 m) übereinstimmt. Hierdurch wird im übrigen eine gute Ausnutzung des beim Transport mit Lastkraftwagen zur Verfügung stehenden Transportvolumens erzielt.

Schließlich ist nach einem weiteren Merkmal der Erfindung vorgesehen, dass die Folie als Stretchfolie ausgebildet ist, die vorzugsweise eine Materialstärke von 10 bis 30 µm, insbesondere 20 bis 25 µm aufweist.

Weitere Merkmale und Vorteile der Erfindung ergeben sich aus der nachfolgenden Beschreibung der zugehörigen Zeichnung, in der bevorzugte Ausführungsformen der erfindungsgemäßen Transporteinheit dargestellt sind.

In der Zeichnung zeigen:
- Fig. 1: eine Ansicht einer Transporteinheit;
- Fig. 2: die Transporteinheit gemäß Fig. 1 in einer Seitenansicht;
- Fig. 3: die Transporteinheit gemäß Fig. 1 in einer alternativen Ausgestaltung, bestehend aus Dachrandplatten in einer Seitenansicht und
- Fig. 4: eine zweite Ausführungsform der Transporteinheit in einer Seitenansicht.

In der Fig. 1 ist ein Stapel 1, bestehend aus einer Anzahl waagerecht übereinander liegenden Dämmstoffplatten 2 dargestellt. Wie sich aus Fig. 2 ergibt, ist neben dem Stapel 1 ein weiterer Stapel 3 aus waagerecht übereinanderliegenden Dämmstoffplatten 2 angeordnet, wobei die Dämmstoffplatten 2 des Stapels 1 mit ihren Längskanten an den Längskanten der Dämmstoffplatten 2 des Stapels 3 anliegen. Beide Stapel 1 und 3 bilden eine Transporteinheit.

Die Stapel 1 und 3 liegen auf gemeinsamen Auflagerkörpern 4 auf, welche Auflagerkörper aus einem zu Dämmzwecken verwendbaren Material bestehen. Beispielsweise können die Auflagerkörper 4 Abschnitte der Dämmstoffplatten 2 sein, die bei der Verarbeitung der Dämmstoffplatten 2 ebenfalls Verwendung finden können.

Wie Fig. 2 zeigt, verlaufen die Auflagerkörper 4 im wesentlichen rechtwinklig zur Längserstreckung der Dämmstoffplatten 2 und sind die benachbarten Stapel 1 und 3 untergreifend angeordnet.

Gemäß Fig. 1 ist zu erkennen, daß die Transporteinheit, bestehend aus den Dämmstoffplatten 2 der beiden Stapel 1 und 3 sowie den Auflagerkörpern 4 mit einer Folie 5 umgeben ist, die als Stretchfolie ausgebildet ist. Die beiden Stapel 1 und 3 werden somit über die Folie 5 miteinander und gleichzeitig mit den Auflagerkörpern 4 zu einer stabilen Transporteinheit verbunden, die in üblicher Weise gehandhabt werden kann.

In Fig. 3 ist die Anordnung von Dämmstoffplatten 6 zu Stapeln 1 und 3 dargestellt, wobei die Dämmstoffplatten im Querschnitt als rechtwinkliges Dreieck ausgebildet sind. Derartige Dämmstoffplatten werden beispielsweise als Dachrandplatten verwendet und derart verlegt, daß die Dacheindämmung ein Gefälle aufweist.

Es ist aus Fig. 3 zu erkennen, daß die beiden Stapel 1 und 3, bestehend aus den Dämmstoffplatten 6 ebenfalls auf den Auflagerkörpern 4 angeordnet sind.

Um ein quaderförmiges Gebilde zu schaffen, das entsprechend dem Ausführungsbeispiel gemäß Fig. 2 handhabbar ist, ist gemäß Fig. 3 vorgesehen, daß jeweils zwei benachbarte Dämmstoffplatten mit ihren Hypotenusen aufeinanderliegend angeordnet sind, so daß die beiden benachbarten Dämmstoffplatten 6 wiederum einen quaderförmigen Körper bilden, der es ermöglicht, die Dämmstoffplatten 6 derart anzuordnen, daß eine Transporteinheit von wiederum quaderförmiger Gestalt entsteht.

In Fig. 4 ist eine weitere Ausführungsform der erfindungsgemäßen Transporteinheit dargestellt. Diese Transporteinheit besteht aus zu Stapeln 1 und 3 zusammengefaßten Dämmstoffplatten 2, die wiederum waagerecht übereinander liegend angeordnet sind. Jeder Stapel 1 und 3 weist an seiner Unterseite einen in Längsrichtung der Dämmstoffplatten 2 verlaufenden Auflagerkörper 14 auf. Zwischen den Auflagerkörpern 14 der benachbarten Stapel 1 und 3 ist ein weiterer Auflagerkörper 15 angeordnet, der im wesentlichen mit den Auflagerkörpern 14 übereinstimmt und unterhalb des Übergangs der beiden benachbarten Stapel 1 und 3 angeordnet ist. Somit stützt sich jeder Stapel 1 bzw. 3 auf einem dem jeweiligen Stapel 1 und 3 zugeordneten Auflagerkörper 14 und auf dem den beiden Stapeln 1 und 3 zugeordneten Auflagerkörper 15 ab.

Die in Fig. 4 dargestellte Transporteinheit, bestehend aus den zu Stapeln 1 und 3 zusammengefaßten Dämmstoffplatten 2 ist ebenfalls mit einer Folie 5 umgeben, die die beiden Stapel 1 und 3 zusammen mit den Aüflagerkörpern 14 und 15 zu einer stabilen Transporteinheit zusammenfaßt.

In gleicher Weise, wie voranstehend insbesondere zur Fig. 4 beschrieben, besteht die Möglichkeit, daß eine Transporteinheit aus mehreren Stapeln 1 und 3, d. h. beispielsweise aus vier Stapeln 1 und 3 besteht, wobei zwei Stapel 1 und 3 nebeneinander und jeweils zwei Stapel 1 und 3 hintereinander angeordnet sind, d. h., daß jeder Stapel 1 bzw. 3 mit einer seiner Längsseiten und einer seiner Schmalseiten an jeweils einem benachbarten Stapel 1 bzw. 3 anliegend angeordnet ist. Auch in diesem Fall können die Auflagerkörper 4 bzw. 14 und 15 entsprechend den Fig. 1 bis 4 vorgesehen sein.

## Patentansprüche

1. Transporteinheit aus einer Mehrzahl Dämmstoffplatten, die auf beabstandet zueinander angeordneten Auflagerkörpern gestapelt sind, wobei die Auflagerkörper aus einem zu Dämmzwecken verwendbaren Material bestehen und die Auflagerkörper und die Dämmstoffplatten mit einer diese umgebenden gemeinsamen Folie miteinander verbunden sind,
**dadurch gekennzeichnet,**
dass die Dämmstoffplatten (2, 6) in zumindest zwei nebeneinander angeordneten Stapeln (1, 3) aufeinander gelegt sind, wobei jeder Stapel (1, 3) auf einem Auflagerkörper (4, 14) gelagert ist und
dass jeweils ein weiterer Auflagerkörper (15) unterhalb des Übergangs zweier benachbarter Stapel (1, 3) angeordnet ist, der vorzugsweise parallel zum Übergang verlaufend angeordnet ist.

2. Transporteinheit aus einer Mehrzahl Dämmstoffplatten, die auf beabstandet zueinander angeordneten Auflagerkörpern gestapelt sind, wobei die Auflagerkörper aus einem zu Dämmzwecken verwendbaren Material bestehen und die Auflagerkörper und die Dämmstoffplatten mit einer diese umgebenden gemeinsamen Folie miteinander verbunden sind,
**dadurch gekennzeichnet,**
dass die Dämmstoffplatten (2, 6) in zumindest zwei nebeneinander angeordneten Stapeln (1, 3) aufeinander gelegt sind und dass nebeneinander angeordnete Stapel (1, 3) auf gemeinsamen Auflagerkörpern (4, 14, 15) angeordnet sind, wobei jeder Auflagerkörper (4, 14, 15) im wesentlichen rechtwinklig zur Längserstreckung der Dämmstoffplatten (2, 6) die benachbarten Stapel (1, 3) untergreifend angeordnet ist.

3. Transporteinheit nach den Ansprüchen 1 oder 2,
**dadurch gekennzeichnet,**
dass die Dämmstoffplatten (6) im Querschnitt als rechtwinkliges Dreieck ausgebildet sind, wobei jeweils zwei benachbarte Dämmstoffplatten (6) mit den Hypotenusen aufeinander liegend angeordnet sind.

4. Transporteinheit nach den Ansprüchen 1 oder 2,
**dadurch gekennzeichnet,**
dass vier Stapel (1, 3) derart angeordnet sind, dass jeweils zwei Stapel (1, 3) nebeneinander und zwei Stapel (1, 3) in Längsrichtung hintereinanderliegend angeordnet sind.

5. Transporteinheit nach den Ansprüchen 1 oder 2,
**dadurch gekennzeichnet,**
dass die Gesamtbreite mit der Innenbreite eines üblichen Lastkraftwagens (ca. 2,50 m) übereinstimmt.

6. Transporteinheit nach den Ansprüchen 1 oder 2,
**dadurch gekennzeichnet,**
dass die Folie (5) als Stretchfolie ausgebildet ist, die vorzugsweise eine Materialstärke von 10 bis 30 µm, insbesondere 20 bis 25 µm aufweist und insbesondere mehrfach um die Dämmstoffplatten (6) und die Auflagerkörper (4, 14, 15) gewickelt wird.

## Claims

1. Transport unit consisting of several panels of insulating material, which panels are stacked on mutually spaced support elements, wherein said support elements consist of a material suitable to be used for insulating purposes and wherein said support elements and panels of insulating material are connected to each other by means of a common foil surrounding them,
**characterized in**
that said panels of insulating material (2, 6) are stacked one on top of the other in at least two juxtaposed stacks (1, 3), of which each stack (1, 3) is supported on a support element (4, 14), and
that a further support element (15) is respectively arranged underneath the transition between two neighbouring stacks (1, 3) and preferably in a way such as to extend parallel to said transition.

2. Transport unit consisting of several panels of insulating material, which panels are stacked on mutually spaced support elements, wherein said support elements consist of a material suitable to be used for insulating purposes and wherein said support elements and panels of insulating material are connected to each other by means of a common foil surrounding them,
**characterized in**
that said panels of insulating material (2, 6) are placed one on top of the other at least two juxtaposed stacks (1, 3) and that juxtaposed stacks (1, 3) are arranged on common support elements (4, 14, 15), each of said support elements (4, 14, 15) being provided at substantially right angles to the longitudinal extension of the panels of insulating material (2, 6) in such a fashion that they reach under the neighbouring stacks (1, 3).

3. Transport unit according to the claims 1 or 2,
**characterized in**
that the panels of insulating material (6) are configured with a cross-section in the form of a rectangular triangle, wherein two neighbouring panels of insulating material (6) are respectively arranged one resting one on top of the other by their hypotenuses.

4. Transport unit according to the claims 1 or 2,
**characterized in**
that four stacks (1, 3) are disposed in such a way that two stacks (1, 3) thereof are arranged side by side while the other two stacks (1, 3) thereof are arranged one behind the other in the longitudinal direction.

5. Transport unit according to the claims 1 or 2,
**characterized in**
that the total width corresponds to the inner width of a usual truck (approx 2.50 m).

6. Transport unit according to the claims 1 or 2,
**characterized in**
that the foil (5) is formed as a stretching foil which preferably has a material thickness of 10 to 30 µm, particularly 20 to 25 µm, and which particularly is wrapped several times around the panels of insulating material (6) and the support elements (4, 14, 15).

## Revendications

1. Unité de transport comprenant une pluralité de panneaux de matériau isolant qui sont empilés sur des éléments d'appui placés espacés l'un par rapport à l'autre, les éléments d'appui étant constitués par un matériau utilisable pour l'isolation et les éléments d'appui et les panneaux de matériau isolant étant reliés les uns aux autres avec une feuille commune qui les entoure,
caractérisée en ce
que les panneaux de matériau isolant (2, 6) sont posés l'un sur l'autre en au moins deux piles placées l'une à côté de l'autre (1, 3), chaque pile (1, 3) étant stockée sur un élément d'appui (4, 14) et
que respectivement un autre élément d'appui (15) est placé au-dessous de la transition de deux piles voisines (1, 3), corps qui est placé de préférence dans le sens parallèle à la transition.

2. Unité de transport comprenant une pluralité de panneaux de matériau isolant qui sont empilés sur des éléments d'appui placés espacés l'un par rapport à l'autre, les éléments d'appui étant constitués par un matériau utilisable pour l'isolation et les éléments d'appui et les panneaux de matériau isolant étant reliés les uns aux autres avec une feuille commune qui les entoure,
caractérisée en ce
que les panneaux de matériau isolant (2, 6) sont posés l'un sur l'autre en au moins deux piles placées l'une à côté de l'autre (1, 3) et que des piles placées l'une à côté de l'autre (1, 3) sont placées sur des éléments d'appui communs (4, 14, 15), chaque élément d'appui (4, 14, 15) étant placé substantiellement à angle droit par rapport à l'extension en longueur des panneaux de matériau isolant (2, 6) en saisissant les piles voisines (1, 3) par en dessous.

3. Unité de transport selon les revendications 1 ou 2,
caractérisée en ce
que les panneaux de matériau isolant (6) sont configurés en section comme un triangle rectangle, deux panneaux de matériau isolant respectivement voisins (6) étant placés avec leurs hypoténuses placées l'une sur l'autre.

4. Unité de transport selon les revendications 1 ou 2,
caractérisée en ce
que quatre piles (1, 3) sont placées de telle manière que respectivement deux piles (1, 3) sont placées l'une à côté de l'autre et deux piles (1, 3) sont placées l'une derrière l'autre dans le sens de la longueur.

5. Unité de transport selon les revendications 1 ou 2,
caractérisée en ce
que la largeur totale coïncide avec la largeur intérieure d'un camion courant (environ 2,50 m).

6. Unité de transport selon les revendications 1 ou 2,
caractérisée en ce
que la feuille (5) est configurée comme feuille extensible qui a, de préférence, une épaisseur de matériau de 10 à 30 µm, en particulier de 20 à 25 µm et est en particulier enroulée plusieurs fois autour des panneaux de matériau isolant (6) et des éléments d'appui (4, 14, 15).
